# EUROPÄISCHE PATENTSCHRIFT

(11) **EP 1 167 070 B1**
(45) Veröffentlichungstag und Bekanntmachung des Hinweises auf die Patenterteilung: **26.01.2005**
(21) Anmeldenummer: 00100685.7
(22) Anmeldetag: 21.06.2000
(51) Int. Cl.: B43K 29/10

(54) **Handschreibgerät mit integriertem Touch-pen-Element und Laserpointer**
Manual writing tool with integrated touch- pen-element and laserpointer
Instrument d'écriture avec un élément-crayon tactile intégré et une pointe laser

(43) Veröffentlichungstag der Anmeldung: 02.01.2002
(73) Patentinhaber: TOP-Q AG, 6300 Zug (CH)
(72) Erfinder: Curths, Beate, 63069 Offenbach (DE)

(56) Entgegenhaltungen:
- EP-A- 0 964 354
- US-A- 5 193 897
- US-A- 5 307 253
- US-A- 5 473 464
- US-A- 5 617 304

## Beschreibung

Die Neuerung betrifft ein Handschreibgerät mit mindestens zwei wechselweise einsetzbaren Schreibspitzen, dessen der Schreibspitze abgewandtes Ende mit einem sogenannten "Laserpointer", d.h. einer elektronischen Apparatur zur Erzeugung eines Laserstrahls, versehen ist. Die Ausgangsöffnung des Laserstrahls befindet sich an der der Schreibspitze abgewandten Stirnseite des Handschreibgeräts.

In der Präsentationstechnik haben sich jüngst Zeigeeinheiten eingeführt, welche es dem Präsentationsleiter ermöglichen sollen, ohne direkten Kontakt zum Objekt eine punktgenaue Präsentation von einem beliebigen Ort im Raum aus zu führen.

Ein solches Hilfsmittel stellt ein gesundheitlich unschädlicher, da in der Leistung reduzierter Laserstrahl dar. Dieser für das bloße Auge nicht erkennbare intensive Lichtstrahl, läßt auf beliebigen Flächen einen leuchtenden, scharfumrandeten und von daher gut sichtbaren Punkt, den sogenannten "Laserpoint", sichtbar werden.

Damit wird es dem Präsentationsleiter möglich Gegenstände auf einer Leinwand oder an unwegsamen Stellen anzuzeigen und näher zu bezeichnen ohne direkt mit der Hand oder einem anderen körperlichen Gegenstand (Zeigegerät) auf das Objekt zu deuten. Der Präsentierende ist demnach nicht mehr auf einen direkten Kontakt zum Präsentationsgegenstand angewiesen, sondern es genügt die freie Sicht zu diesem. Dadurch besteht ein hohes Maß an Beweglichkeit und Differenzierungsmöglichkeiten.

Bekannt sind solche "Laserpointer" seit jüngstem auch in der breiten Öffentlichkeit. Sie werden vorzugsweise individuell als Schlüsselanhänger genutzt. Bezug nehmend auf die Fig. 1 ist der Laserpointer in der Kappe des Handschreibgeräts (C) untergebracht. Ein solcher "Laserpointer", in Kombination mit einem "ball point pen" ist durch dem Dokument US-A-5 617 304 bekannt. Bei dem im vorliegenden Handschreibgerät verwendeten Laserpointer handelt es sich um einen üblichen Laserpointer, wie er auf dem Markt frei erhältlich ist. Das Bedienelement des Laserpointers (8) befindet sich wie in der Fig. 1 ersichtlich an der Seite der Kappe (C) oder wird in der Weise in den Clip integriert, daß durch den Druck des Clips auf das metallische Gehäuse der Kappe der Stromkreis zur Erzeugung des Laserstrahls geschlossen wird (nicht dargestellt).

Bei dem Handschreibgerät handelt es sich um ein Mehrfarb-Handschreibgerät nach dem Oberbegriff des Schutzanspruchs 1 und wie aus dem Dokument EP-A-0 964 354 zu entnehmen ist, welches mit mindestens zwei wechselweise einsetzbaren Schreibspitzen (Minen) - von denen mindestens eine Schreibspitze eine Druckspitze zur Eingabe auf druckempfindlichen Flächen (Touch-Point) und mindestens eine Schreibspitze die Spitze einer Farbstoff oder Farbpigment abgebenden Mine ist, nach dem Oberbegriff des Schutzanspruchs 1 - besetzt ist.

Vorzugsweise ist das neue Handschreibgerät auf der Basis eines Wechselkugelschreibers ausgebildet, da Kugelschreiber heutzutage häufiger im Einsatz sind als Mehrfarbstifte. Dementsprechend ist vorzugsweise eine Druckspitze Teil eines auswechselbaren Touch-Pen-Elements, welches in seiner äußeren Ausbildung im wesentlichen einer Kugelschreibermine entspricht, wie sie als Auswechselmine für das entsprechende Handschreibgerät vorgesehen ist. Hier kommt die Gestalt einer handelsüblich genormten kurzen Kugelschreibermine mit einer Länge von 65 mm zum Einsatz.

Zur Vermeidung von Beschädigungen auf den druckempfindlichen Eingabegeräten (Touch-Pads) besteht diese Mine vorzugsweise massiv aus Kunststoff, wobei die Spitze abgerundet ist. Wie groß der Abrundungsradius der Druckspitze ist, hängt von der Auflösung des Touch-Pads ab. Für hohe Auflösungen ist ein geringerer Abrundungsradius zu wählen. Zur Vermeidung von Abrieb sollte der verwendete Kunststoff abriebsfest sein, andererseits eine gewisse Gleiteigenschaft aufweisen.

Die Erfindung hat sich das Ziel gesetzt, mehrere Präsentationsmedien in einem Gerät zu vereinen. Damit soll dem Verwender ein ständiger Wechsel zwischen einzelnen Präsentationsmethoden vereinfacht werden. Mußte er früher noch zwei oder drei Hilfsmittel (Schreib-, Eingabe- und Zeigegerät) bei sich führen, genügt ihm nunmehr ein Handschreibgerät. Mit diesem wird er in die Lage versetzt, neben Schreibarbeiten (Farbstoffminen) einen PC zu bedienen (Touch-Pen-Element) oder aber an einem per Overheadprojektor oder Computerdisplay auf eine Leinwand projizierten Schaubild Erläuterungen (Laserpoint) vorzunehmen.

Die Neuerung sieht daher ein Mehrfarb-Handschreibgerät nach dem Oberbegriff des Schutzanspruchs 1 vor, bei dem das der Schreibspitze abgewandte Ende als ein Laserpointer ausgebildet ist.

In der beigefügte Zeichnung ist in Fig. 1 eine beispielhafte Ausführung eines Handschreibgeräts mit Touch-Pen-Element sowie Laserpoint und in Fig. 2 ein selbständiges Touch-Pen-Element dargestellt. Bezug nehmend auf die Fig. 1 setzt sich das angemeldete Handschreibgerät wie folgt zusammen:

Das Handschreibgerät besteht aus einem vorderen (Schreibteil, A) und einem hinteren (Kappe) den den Wechselmechanismus (B) und den Laserpointer (C) aufnehmenden Hülsenelement. Die Hülsenelemente bestehen vorzugsweise aus Kunststoff oder Metall.

Das die Minen umgebende Hülsenelement (A) ist im Abschnitt der Aufnahme der Minen (4) auf die eine Stirnseite der Kappe (B) aufsteckbar oder aufdrehbar. Der Schreibteil (A) und die Kappe (B+C) sind gegeneinander drehbar oder ebenfalls aufsteckbar. Im Bereich des Wechselmechanismus (4) und in der Kappe (B) befindet sich ein nicht dargestellter Drehmechanismus, durch den die im Schreibteil (A) befindlichen Minen (1 +2) einzeln aus dem vorderen Hülsenelement vorgeschoben wer den können.

In der Darstellung (Fig. 1) ist gerade eine der beiden Minen (1+2) soweit vorgeschoben, daß die Spitze der einen Mine (1) aus dem vorderen Hülsenelement (A) ragt.

In der Darstellung sind die beiden Hülsenteile der Kappe (B+C) gegeneinander verschraubt. Die Stirnseite des Hülsenteils C enthält dabei das Aufnahmegewinde für den Hülsenteil B (5).

Die entgegengesetzte, kuppelförmige Stirnseite der Kappe (D), im verbundenen Zustand zugleich das der Schreibspitze abgewandte Ende des Handschreibgeräts, zeigt in der Mitte eine runde Austrittsöffnung (10) für den im inneren der Kappe (7) erzeugten Laserstrahl auf.

Am Gehäuse der Kappe ist neben der für ein Handschreibgerät obligatorischen Befestigungsklammer (9) seitlich ein knopfförmiges Bedienelement (8) enthalten, welches auf Druck den Stromkreis zur Erzeugung des Laserstrahls schließt..

Im Gehäuseinneren des Kappenteils C sind die zur Erzeugung des Lasers notwendigen elektrischen Elemente (7) und die Energieversorgung (6) untergebracht.

Die Energieversorgung besteht aus zwei handelsüblichen runden Energiezellen (6), wie sie vorzugsweise in Uhren oder kleinen Taschenrechnern vorhanden sind. Diese können bei Bedarf durch Abdrehen der Laserpointer-Kappe vom unteren Aufsatz ersetzt werden.

Bezug nehmend auf die Fig. 2 setzt sich das angemeldete Touch-Pen-Element wie folgt zusammen:

Zumindest an seinen beiden Enden muß das auswechselbare Element so ausgebildet sein, daß es einerseits mit seiner Druckspitze zum Einsatz durch die vordere Öffnung des Schreibgeräts vorgeschoben werden kann, andererseits muß sein hinteres Ende eine Durchmesser aufweisen, mit dem es in die hülsenförmige Fassung des Schreibgeräts einschiebbar ist. Am vorderen Ende (1) sollte dieser abgestimmte Durchmesser über ein Länge von mindestens etwa 1 cm gegeben sein, am hinteren Ende, welches in die Fassung eingeschoben wird, über eine Länge von etwa 1,5 cm. Die Durchmesser dieser beiden Enden sind in der Regel in etwa gleich und betragen für die angegebene Kugelschreibermine etwa 2,3 mm. Der mittlere Bereich des Touch-Pen-Elements zwischen den Enden kann einen anderen Durchmesser auf weisen.

In der beigefügten Zeichnung sind in Fig. 1 eine beispielhafte Ausführung eines Handschreibgeräts mit "Laserpointer" und eines Touch-Pen-Elements dargestellt.

Die Zeichnung zeigt nur eine beispielhafte Ausführungsform der Neuerung dar.

## Patentansprüche

1. Handschreibgerät mit mindestens zwei wechselweise einsetzbaren Schreibspitzen, **dadurch gekennzeichnete, daß** das der Schreibspitze abgewandtes Ende des Handschreibgeräts (Kappe) mit einem Laserpointer, d.h. einer elektronischen Apparatur zur Erzeugung eines Laserstrahls, versehen ist.

2. Handschreibgerät nach Anspruch 1 weiter **dadurch gekennzeichnet, daß** mindestens eine der zwei wechselweise einsetzbaren Schreibminen als eine nicht Farbstoff oder Farbpigment abgebende Druckmine (1) (Touch-Pen-Element) als Eingabemittel für druckempfindliche Computer-Eingabeflächen (Touch-Pads) ausgebildet ist .

3. Handschreibgerät nach Anspruch 1, **dadurch gekennzeichnete, daß** es ein handelsüblicher Wechselkugelschreiber oder Wechselstift mit mindestens zwei Minenhalterungen und insbesondere einem Drehwechselmechanismus oder einem Schiebewechselmechanismus ist, in dessen der der Schreibspitze abgewandten Ende (C) (Kappe) die Apparaturen zur Erzeugung eines Laserstrahls nebst Energieversorgung eingesetzt ist.

4. Handschreibgerät nach Anspruch 1, **dadurch gekennzeichnete, daß** es ein handelsüblicher Wechselkugelschreiber oder Wechselstift mit mindestens zwei Minenhalterungen und insbesondere einem Drehwechselmechanismus oder einem Schiebewechselmechanismus ist, in dessen eine Minenhalterung (3) ein minenähnlicher Schaft (Touch-Pen-Element) mit einer Druckspitze (1) (Touch-Point) eingesetzt ist.

5. Handschreibgerät nach Anspruch 1, **dadurch gekennzeichnet, daß** sich die Ausgangsöffnung des Laserstrahls (10) an der der Schreibspitze abgewandten Stirnseite des Handschreibgeräts befindet.

6. Handschreibgerät nach Anspruch 1, **dadurch gekennzeichnet, daß** sich das der Schreibspitze abgewandte, den Laserpointer beinhaltende Ende des Handschreibgeräts mittels Gewinde (5) von dem vorderen Hülsenteil abschrauben läßt.

7. Handschreibgerät nach Anspruch 1, **dadurch gekennzeichnet, daß** das der Schreibspitze abgewandte, den Laserpointer beinhaltende Ende des Handschreibgeräts auf den vorderen Hülsenteil aufsteckbar ist.

8. Handschreibgerät nach Anspruch 1, **dadurch gekennzeichnet, daß** sich das Bedienelement des Laserpointers (8) (An- und Ausschalter) an der Außenseite der Kappe befindet.

9. Handschreibgerät nach Anspruch 1, **dadurch gekennzeichnet, daß** das Bedienelement des Laserpointers (An- und Ausschalter) in den Clip integriert ist.

## Claims

1. A hand writing appliance with at least two alternatively applicable writing points, **characterised in that** at the opposite end to the writing point of the hand writing appliance (cap) a Laserpointer is fitted, i.e. an electonic apparatus for creatings a laser beam.

2. A hand writing appliance as per Claim 1, further **characterised in that** at least one of the two alternatively applicable writing cartridges is designed not as an ink or pigment delivering pressure cartridge (1) (Touch-Pen-Element) but as an input device for pressure-sensitive computer input-areas (Touch-Pads).

3. A hand writing appliance as per Claim 1, further **characterised in that** it is a standard change-over ballpoint pen or pencil with at least two cartridge holders and especially a twist-change or press-change mechanism, in which the apparatus for creating a laser beam and its energy supply is fitted into the opposite end of the writing point (C) (Cap)

4. A hand writing appliance as per Claim 1, further **characterised in that** it is a standard change-over ballpoint pen or pencil with at least two cartridge holders and especially a twist-change or press-change mechanism, in which a cartridge holder (3) contains a cartridge-like shaft (Touch-Pen-Element) with a pressure point (1) (Touch-Point).

5. A hand writing appliance as per Claim 1, further **characterised in that** the exit opening of the laser beam (10) is located on the face side opposite the writing point of the hand writing appliance.

6. A hand writing appliance as per Claim 1, further **characterised in that** the end of the hand writing appliance containing the laser pointer, opposite to the writing point, can be unscrewed from the front casing by means of a thread (5).

7. A hand writing appliance as per Claim 1, further **characterised in that** the end of the hand writing appliance containing the laser pointer, opposite to the writing point, is insertable on to the front casing.

8. A hand writing appliance as per Claim 1, further **characterised in that** the control element of the laser pointer (8) (On and Off Switch) is located on the outer side of the cap.

9. A hand writing appliance as per Claim 1, further **characterised in that** the control element of the laser pointer (On and Off Switch) in integrated into the clip.

## Revendications

1. Stylo muni d'au moins deux stylets d'écriture utilisables alternativement, **caractérisé en ce que** l'extrémité du stylo (capuchon) placée du côté opposé au stylet d'écriture est équipée d'un pointeur laser, autrement dit d'un dispositif électronique permettant de générer un rayon laser (Fig. 1).

2. Stylo selon la revendication 1, **caractérisé par** ailleurs en ce qu'au moins l'une des deux mines d'écriture utilisables alternativement est configurée en tant que mine d'impression (1) (élément de stylo tactile) ne produisant pas de matières ou de pigments colorants, et servant de dispositif d'entrée sur des surfaces d'entrée d'ordinateur sensibles à la pression (pavés tactiles ou "touch pads").

3. Stylo selon la revendication 1, **caractérisé en ce qu'**il s'agit d'un stylo à bille de rechange ou d'un stylet de rechange de type commercial courant, comportant au moins deux porte-mines et en particulier un mécanisme de remplacement par rotation ou un mécanisme de remplacement par coulissement, les dispositifs de génération d'un rayon laser et d'alimentation en énergie étant insérés dans son extrémité opposé à celle du stylet d'écriture (C) (capuchon).

4. Stylo selon la revendication 1, **caractérisé en ce qu'**il s'agit d'un stylo à bille de rechange ou d'un stylet de rechange de type commercial courant, comportant au moins deux porte-mines et en particulier un mécanisme de remplacement par rotation ou un mécanisme de remplacement par coulissement, dans le porte-mine (3) duquel une tige en forme de mine (élément de stylo tactile) est insérée avec un stylet d'écriture (1) ("touch point").

5. Stylo selon la revendication 1, **caractérisé en ce que** l'ouverture de sortie du rayon laser (10) est placée sur le côté avant du stylo opposé au côté du stylet d'écriture.

6. Stylo selon la revendication 1, **caractérisé en ce que** l'extrémité opposée à la pointe d'écriture et contenant le pointeur laser du stylo peut être dévissée de la partie °douille° à l'avant par un filetage (5).

7. Stylo selon la revendication 1, **caractérisé en ce que** l'extrémité du stylo opposée au stylet d'écriture et contenant le pointeur laser est enfichable sur la partie avant de la douille.

8. Stylo selon la revendication 1, **caractérisé en ce que** l'élément de commande du pointeur laser (8) (commutateur de marche et d'arrêt) est placé sur le côté extérieur du capuchon.

9. Stylo selon la revendication 1, **caractérisé en ce que** l'élément de commande du pointeur laser (commutateur de marche et d'arrêt) est intégré dans le clip.
